# EUROPÄISCHE PATENTSCHRIFT

(11) **EP 4 486 574 B1**
(45) Veröffentlichungstag und Bekanntmachung des Hinweises auf die Patenterteilung: **29.10.2025**
(21) Anmeldenummer: 23719260.4
(22) Anmeldetag: 06.04.2023
(51) Int. Cl.: B41K 99/00, B41K 1/00, B41K 3/68, B26F 1/38

(54) **STEMPEL MIT EINER SCHNEIDVORRICHTUNG UND VERFAHREN ZUR ANWENDUNG EINER SCHNEIDVORRICHTUNG**
STAMP HAVING A CUTTING DEVICE, AND METHOD FOR USING A CUTTING DEVICE
TIMBRE POURVU D'UN DISPOSITIF DE COUPE ET PROCÉDÉ D'UTILISATION D'UN DISPOSITIF DE COUPE

(30) Priorität: 11.05.2022 AT 503322022
(43) Veröffentlichungstag der Anmeldung: 08.01.2025
(73) Patentinhaber: Trodat GmbH, 4600 Wels (AT)
(72) Erfinder: ZEHETNER, Markus, 4060 Leonding (AT); LINDNER, Helmut, 4722 Peuerbach (AT)
(86) Internationale Anmeldenummer: PCT/AT2023/060117
(87) Internationale Veröffentlichungsnummer: WO 2023/215924

(56) Entgegenhaltungen:
- CN-U- 214 727 594
- DE-A1- 19 632 280
- US-A1- 2011 174 175

## Beschreibung

Die Erfindung betrifft einen Stempel mit einer Schneidvorrichtung und ein Verfahren zur Anwendung einer Schneidvorrichtung, wie sie in den Ansprüchen 1 und 17 beschrieben sind.

Aus der CN 214727594 U ist bereits ein Stempel mit einem Schachtelöffner bekannt, wobei mittig eine Klinge mit einem Schiebemechanismus angeordnet ist. Das Messer und die Druckstange zur Betätigung sind dabei geführt und miteinander verbunden, sodass bei Schieben der Druckstange in Richtung Außenseite des Gehäuses die Klinge aus dem Gehäuse geschoben wird. Das Betätigungselement bzw. die Druckstange ist dabei parallel zur Breitseite der Klinge angeordnet und verfährt analog zur Schieberichtung der Klinge. Nachteilig dabei ist, dass ein derart ausgebildeter Schneidemechanismus nur sehr eingeschränkt bei wenigen Bauarten von Stempeln verwendet werden kann, ohne die Baugröße des Stempels deutlich zu erhöhen und damit einen höheren Materialbedarf, höhere Kosen, eine höhere Umweltbelastung, optische oder haptische Nachteile in Kauf zu nehmen zu müssen. Durch die mittige Anordnung der Klinge und der Druckstange wird aber nicht nur relativ viel Platz benötigt, sondern ist auch das Schneiden sehr unkomfortabel. Dabei stören insbesondere die Randbereiche der Oberseite des Stempels, wodurch nur in einem relativ steilen Winkel des Messers zum zu schneidenden Gegenstand geschnitten werden kann. Ein weiterer Nachteil besteht darin, dass die Kraft der Rückstellfeder auf die ausgefahrene Klinge schräg einwirkt und bei dieser Lösung ein Verkanten möglich ist.

Weiters ist der WO 2012/108515 A1 ein Stempel mit einem Brieföffner bekannt, wobei einem Ausführungsbeispiel (Fig. 29) eine herausschiebbare Klinge entnehmbar ist. Der Mechanismus ist gleichartig zu jenem in CN 214727594 U ausgebildet. Auch hier ist die Klinge in der Ausgangsposition im Stempel versenkt und kann durch Herausschieben aus dem Gehäuse in die Betätigungsposition zum Schneiden von Briefen und dergleichen verbracht werden. Das Herausschieben erfolgt in einer geradlinigen Bewegung durch Verschieben des Betätigungselements und der damit verbundenen Klinge. Nachteilig ist hier, dass die Schneideinrichtung bzw. die Klinge manuell im Gehäuse durch Rückstellung des Betätigungselements versenkt werden muss, was Sicherheitsrisiken in sich birgt. Weiters ist eine derartige Lösung auf den Einsatz in einem Stempel mit schmaler Breitseite beschränkt bzw. in einem Stempel mit größerer Breitseite, wie bei CN 214727594 U beschrieben, nur sehr unkomfortabel einsetzbar. Bei schmaler Breitseite - wie dargestellt in Fig. 29 - ergeben sich wiederum Nachteile in der Handhabung beim Stempelvorgang, da das Griffelement eine technisch bedingte Funktion zu erfüllen hat und der Greifkomfort darunter leidet. Zudem ragt die Klinge im ausgefahrenen Zustand beim Stehen mit aufgebrachter Verschlusskappe am Schreibtisch direkt in Richtung des Nutzers. Hinzu kommt, dass beim Ausfahren sich im Vorfeld nicht klar erkennen lässt, in welche Richtung die Schnittseite des Messers schaut, was wiederum zu Nachteilen im Handling und der Sicherheit führt.

Weiters sind aus vorgenannter WO 2012/108515 A1 und aus der KR 2010 0108483 A auch starr verbaute Klingen bzw. Klingen ohne Betätigungsvorrichtung bekannt. Die Klingen sind dabei in einem Schlitz verbaut, wobei bei Einschieben eines Briefes in den Schlitz und Durchziehen dieser aufgeschlitzt bzw. geöffnet wird. Nachteilig dabei ist, dass nur sehr schmale Gegenstände auf diese Weise mit der Klinge bearbeitet werden können. Nachteilig ist hier, dass diese Anwendung somit stark auf das Öffnen von Briefen eingeschränkt ist und sich selbst das Öffnen von breiteren Briefen als problematisch gestaltet.

Schließlich ist auch noch ein Stempel mit dem Produktnamen "PLUS Guard Your ID", den es auch in einer Variante mit einem ausklappbaren Messer (GYID - Guard Your ID 3-in-1 Advanced Wide Security Roller) gibt, bekannt (siehe https://plus-america.com/products/guard-your-id-3-in-1-wide-advanced-roller-2-pack)

Dieser ist derart ausgebildet, dass ein Messer bzw. eine Klinge in der Seitenfläche verbaut ist, das vom Mechanismus her ähnlich einem Klappmesser seitlich angefasst und in Richtung der oberen Gehäuseseite geklappt wird und in der ausgeklappten Position verrastet. Durch Betätigung eines ebenfalls auf der Oberseite angeordneten Hebels wird die Klinge freigegeben und kann wieder manuell ins Gehäuse eingeklappt werden. Nachteile bestehen hier im Verletzungsrisiko durch die im aktivierten bzw. ausgefahrenen Zustand verrastete, also starre Klinge. Auch wenn die Schnittkante der Klinge vergleichsweise stumpf ausgebildet ist, bleibt das Risiko, sich zu verletzen, insbesondere für Kinder. Da die Schneide des Messers aufgrund von Sicherheitsvorschriften nicht scharf ausgebildet werden darf, liegen wiederum Einschränkungen in der Anwendung vor. Laut den Angaben des Herstellers dient die Klinge zum Öffnen von Umschlägen und Paketen. Weitere Nachteile liegen darin, dass seitlich am Stempelgehäuse eine größere Aussparung zum seitlichen Anfassen mit den Fingern vorgesehen ist, was auch die Stempelarten stark reduziert, bei denen eine derartige Lösung überhaupt umgesetzt werden kann, ohne das Gehäuse zu vergrößern oder entsprechende Vorsprünge vorzusehen, was zu einem höheren Materialverbrauch, höheren Kosten, höherer Umweltbelastung und Einbußen in der Produktform oder Handhabung führen würde.

Die Nachteile der bisher bekannten Stempel mit Schneidvorrichtungen liegen also unter anderem darin, dass die bekannten Schneidvorrichtung unkomfortabel zu bedienen sind.

Die Aufgabe der Erfindung liegt darin, einen Stempel mit einer Schneidvorrichtung und ein Verfahren zum Schneiden zu schaffen, bei dem einerseits die obgenannten Nachteile vermieden werden und andererseits die Bedienerfreundlichkeit erhöht wird.

Die Aufgabe wird durch die Erfindung gelöst. Vorteilhafte Ausbildungen und/oder Verfahrensmaßnahmen sind in den Unteransprüchen beschrieben.

Die Aufgabe der Erfindung wird durch einen Stempel mit einer Schneidvorrichtung gelöst, bei dem das Betätigungsmittel und die Schneidvorrichtung an einander gegenüberliegenden Eckbereichen angeordnet und miteinander über einen Schwenkmechanismus verbunden sind.

Vorteilhaft ist hierbei, dass der Schneidekomfort für den Benutzer bedeutend erhöht wird, insbesondere in der bevorzugten Schneideposition (Fig. 1c). Durch die gegenüberliegende Anordnung können auch bei größeren Stempelmodellen Nutzer mit kleinen Händen die Schneidvorrichtung bzw. den Betätigungsknopf auf einfache Weise bedienen. Zudem liegt der Stempel dem Nutzer so auch haptisch besser in der Hand. Weitere Vorteile liegen in der vielfältigen Einsatzmöglichkeit der Schneidvorrichtung bei unterschiedlichsten Arten und Bauformen von Stempeln, da diese Anordnung der Schneidvorrichtung samt Betätigung relativ kompakt im Oberteil des Stempels verbaut werden kann. Dadurch verbleibt ausreichend Platz für die teils komplexen Komponenten der Farbauftragsvorrichtung.

Es ist aber auch eine Ausbildung von Vorteil, bei der der Schwenkmechanismus aus zumindest einem Schwenkhebel, an dem die Schneidvorrichtung befestigt ist, und dem Betätigungselement gebildet ist, da dadurch eine einfachere Montage erreicht wird. Durch die zumindest zweiteilige Ausbildung des Schwenkmechanismus kann der Schwenkhebel in den Stempel eingebaut werden und im Anschluss das Betätigungselement bzw. der außenliegende Betätigungsknopf aufgebracht bzw. eingesetzt werden. Somit kann eine einteilige Ausbildung des Oberteils erreicht werden, wodurch die Montage aufgrund weniger Bauteile vereinfacht wird.

Von Vorteil ist auch eine Ausbildung, bei der die Schneidvorrichtung starr am Schwenkhebel befestigt ist. Dadurch wird die Verletzungsgefahr für den Benutzer der Schneidvorrichtung verringert und ein ungewolltes Verwackeln beim Schneiden verhindert. Von Vorteil ist es, wenn die Schneidvorrichtung im befestigten Zustand im Schwenkhebel kein oder nur ein geringes Spiel aufweist, da so ein präziser Schneidvorgang bzw. Führung des Messers erreicht wird. Die Schneidvorrichtung wird dabei bevorzugt lösbar mit dem Schwenkhebel verbunden, kann aber auch fix vorgesehen sein, zB eingeformt oder eingeklebt.

Weiters kann durch eine Ausbildung, bei der der Schwenkhebel eine Öffnung zur Aufnahme des Betätigungsmittels aufweist, in vorteilhafter Weise eine einfache Montage des Betätigungsmittels durch Einführen in die Öffnung erreicht werden. Hierzu wird eine Rastvorrichtung zum Befestigen des Betätigungsmittels vorgesehen. Somit kann das Betätigungsmittel von außen mit dem Schwenkhebel im inneren des Oberteils verbunden werden.

Vorteilhaft ist auch eine Ausbildung, bei der das Betätigungsmittel oder der Schwenkhebel einen Fortsatz aufweist, an dem ein Rastelement zum Verbinden des Betätigungsmittels mit dem Schwenkhebel angeordnet ist, da dadurch eine einfache Montage erreicht wird. Auf diese Weise kann entweder der Schwenkhebel in das Stempelgehäuse eingesetzt werden und von außen das Betätigungsmittel mit dem Fortsatz eingeschoben werden oder ein am Schwenkhebel angeordneter Fortsatz vom Inneren des Stempelgehäuses nach außen oder von außen nach innen geschoben und daran das Betätigungselement angebracht werden. Durch Anordnung des Rastelements kann ein Zusammenbau ohne aufwändige Hilfsmittel erzielt werden.

Eine weitere vorteilhafte Ausbildung kann auch damit erreicht werden, wenn der Schwenkhebel eine Ausnehmung aufweist, die mit der Öffnung des Schwenkhebels zur Bildung einer Rastkante für das Rastelement des Betätigungsmittels verbunden ist, da dadurch auf einfache Weise eine Rastverbindung realisiert und ein einfacher Zusammenbau des Schwenkmechanismus erreicht wird. Bevorzugt ist die Rastverbindung dabei lösbar ausgebildet.

Vorteilhaft ist auch eine Ausbildung, bei der Schwenkmechanismus, insbesondere der Schwenkhebel, eine Lagerachse zur Lagerung im Oberteil aufweist, die zwischen dem Betätigungsmittel und der Schneidvorrichtung angeordnet ist, wobei die Lagerachse bevorzugt in der hinteren Hälfte des Schwenkmechanismus angeordnet ist, also jener, in der das Bestätigungsmittel angeordnet ist. Dabei wird in vorteilhafter Weise erreicht, dass durch Drücken des Betätigungsmittels in Richtung Unterseite des Stempels die Schneidvorrichtung in Richtung Oberseite des Stempels verschwenkt. Die Schwenkbewegung der Schneidvorrichtung erfolgt also im Wesentlichen in entgegengesetzter Richtung zur Schwenkbewegung des Betätigungsmittels, wodurch wiederum die Verletzungsgefahr verringert wird. Ein weiterer Vorteil liegt darin, dass durch Variation der Anordnung der Lagerachse der erforderliche Kraftaufwand zum Aktivieren bzw. Betätigung auf das Betätigungsmittel einerseits und die Schwenkbewegung der Schneidvorrichtung andererseits geändert bzw. bei der Herstellung präzise angepasst werden kann.

Es ist auch eine Ausbildung von Vorteil, bei der zur Befestigung und Lagerung des Schwenkhebels am Oberteil ein Lagermittel angeordnet bzw. einsetzbar ist. Damit wird eine bessere Führung der Schwenkbewegung und ein geringerer Verschleiß des Schwenkmechanismus erreicht. Wenn eines der Lagermittel lösbar angeordnet ist, ergeben sich weitere Vorteile in der einfachen Montage. Damit ist ein Einbau des Schwenkhebels in einem einteiligen Oberteil möglich, da bevorzugt ein Teil der Lagerung am Oberteil ausgebildet ist und der zweite Teil der Lagerung durch das Lagermittel gebildet wird, sodass der Schwenkhebel einfach in den ersten Teil im Oberteil eingelegt wird und anschließend das Lagermittel, das vorzugsweise Rastelemente aufweist, im Oberteil eingesetzt und verrastet wird.

Weiters ist eine Ausgestaltung von Vorteil, bei der die Schneidvorrichtung bzw. der Schwenkhebel über ein Halte- bzw. Rückstellmittel, insbesondere eine Rückstellfeder, entgegen der Betätigungsposition in der Ausgangsstellung gehalten ist, da damit eine automatische Rückstellung der Schneidvorrichtung in den Oberteil erreicht wird, sodass die Verletzungsgefahr für den Benutzer vermieden werden kann. In der Ausgangsstellung ist die Schneidvorrichtung bevorzugt im Inneren des Gehäuses des Stempels angeordnet. Dabei überragt die Schneidvorrichtung die Außenseite des Stempels nicht. Somit ist die Schneidvorrichtung nur dann aktiv, wenn sie vom Nutzer bewusst in die Betätigungsposition gebracht wird und verschwenkt bei Loslassen der Betätigungsvorrichtung automatisch in die Ausgangsstellung.

Eine vorteilhafte Ausbildung kann auch dadurch erreicht werden, wenn das Halte- bzw. Rückstellmittel für den Schwenkhebel im Oberteil oder einem Einsetzelement befestigt ist, da dadurch das Halte- bzw. Rückstellmittel an einem in seiner Lage fixierten Teil bzw. Element befestigt ist und das Halte- bzw. Rückstellmittel so immer in Bezug dazu gehalten wird. Vorzugsweise ist das Halte- bzw. Rückstellmittel als Zugelement bzw. Zugfeder ausgebildet, kann aber genauso auch als drückendes Element bzw. Druckfeder ausgebildet sein.

Vorteilhaft ist weiters eine Ausbildung, bei der der Schwenkhebel ein Befestigungsmittel zur Befestigung des Halte- bzw. Rückstellmittels aufweist, das bevorzugt auf der Unterseite des Schwenkhebels angeordnet ist. Dadurch kann eine einfachere Montage erreicht werden, beispielsweise durch Einsatz einer Zugfeder als Rückstellfeder.

Vorteilhaft ist auch die Ausbildung des Stempels als Rollstempel, Selbstfärbestempel, Flash-Stempel oder Pre-Ink-Stempel, wobei der Stempel, insbesondere dessen Oberteil, bevorzugt eine im Wesentlichen rechteckige, quadratische, ovale oder runde Querschnittsform aufweist. Dadurch kann dem Benutzer eine Vielfalt unterschiedlichster Stempel-Modelle und -Formen mit der erfindungsgemäßen Schneidvorrichtung zur Verfügung gestellt werden. Dabei ist lediglich ausreichend Platz im Innenraum des Stempels zum Einbau der Schneidvorrichtung erforderlich, der bei diesen Stempelmodellen insbesondere bei Ausführung in einer rechteckigen, quadratischen, ovalen oder runden Querschnittsform der Stempel-Modelle und in Ansehung der schmalen Bauweise der erfindungsgemäßen Schneidvorrichtung großteils auch vorhanden ist, ohne die Bauhöhe des Stempels bedeutend erhöhen zu müssen.

Eine vorteilhafte Ausbildung liegt auch darin, am Einsetzelement eine Walze oder Rolle zum Aufbringen von Farbe, insbesondere in Form von Buchstaben, Symbolen oder Bildern, anzuordnen, da durch die Ausbildung der Farbabgabevorrichtung als Walze keine beweglichen Teile in den Innenraum des Stempels schwenken und so mehr Platz für die Anordnung der Schneidvorrichtung verbleibt. Auf diese Weise kann das Verhältnis von Last- zu Kraftarm des Schwenkmechanismus und/oder die Länge und der Winkel der Rückstellfeder freier gewählt und somit der Schwenkwinkel der Schneidvorrichtung und der Kraftaufwand für das Aktivieren der Betätigungsvorrichtung besser eingestellt bzw. dosiert werden.

Es ist eine Ausbildung von Vorteil, bei der im Oberteil eine weitere Schneidvorrichtung angeordnet ist, die eine schlitzförmige Ausnahme, vorzugsweise zum Öffnen von Briefen, aufweist. Dadurch werden die Anwendungsmöglichkeiten erhöht bzw. sind für unterschiedliche Anwendungen professionelle Schneidmöglichkeiten vorgesehen.

Von Vorteil ist weiters eine Ausgestaltung, bei der am Oberteil eine Verschlusskappe zur Abdeckung der Farbauftragsvorrichtung befestigbar ist, da somit die Farbauftragsvorrichtung beim Schneidvorgang mit der Verschlusskappe abgedeckt werden kann und der Nutzer beim Schneiden nicht mit der Farbe der Farbauftragsvorrichtung in Berührung kommt.

Vorteilhaft ist es auch, wenn die Rahmenstruktur des Gehäuse des Oberteils einstückig ausgebildet ist, da dadurch das Stempelgehäuse und der Schneidmechanismus robuster und langlebiger ausgeführt sind. Am Gehäuse des Oberteils können dabei natürlich noch weitere Elemente oder Teile angeordnet sein, wie beispielsweise ein Sichtfenster mit dem Abdruckbild etc. Weiters können Teile bzw. Flächen abnehmbar ausgebildet sein, wie zB abnehmbare Seitenflächen, die einen besseren Zugang bei der Montage ermöglichen. Vorzugsweise ist die Rahmenstruktur des Gehäuses selbst einstückig ausgebildet, also insbesondere nicht durch beispielsweise zwei zusammensteckbare Halbschalen gebildet.

Weiters wird die Aufgabe der Erfindung auch durch ein Verfahren zur Anwendung einer Schneidvorrichtung eines Stempels gelöst, bei dem bei Aktivieren des Betätigungsmittels dieses entgegen der Bewegungsrichtung der Schneidvorrichtung verschwenkt wird, wobei das Betätigungsmittel in Richtung Verschlusskappe oder Farbauftragsvorrichtung geschwenkt wird, wobei bei deaktiviertem Betätigungsmittel dieses über ein Halte- bzw. Rückstellmittel in die Ausgangsposition, in der die Schneidvorrichtung im Inneren des Oberteils angeordnet ist, rückgestellt wird.

Vorteilhaft dabei ist, dass insbesondere durch die gegensätzliche Verschwenkung der Schneidvorrichtung und des Betätigungsmittels und durch die Rückstellung der Schneidvorrichtung eine Verletzungsgefahr für den Benutzer vermieden wird und eine einfache und komfortable Verwendung bzw. Handhabung erzielt wird.

Schließlich sind auch Maßnahmen von Vorteil, bei denen am Stempel einzelne der zuvor beschriebenen Merkmale der erfindungsgemäßen Lösung angeordnet bzw. ausgebildet werden. Dadurch können die jeweils angeführten Vorteile entsprechend realisiert werden.

Die Erfindung wird anschließend in Form von Ausführungsbeispielen beschrieben, wobei darauf hingewiesen wird, dass die Erfindung nicht auf die dargestellten und beschriebenen Ausführungsbeispiele bzw. Lösungen begrenzt ist, sondern auf äquivalente Lösung übertragen werden kann.

Es zeigen:
- Fig.1a: eine Seitenansicht eines erfindungsgemäßen Stempels mit Schneidvorrichtung, in Ruhestellung, in vereinfachter, schematischer Darstellung;
- Fig.1b: eine schaubildliche Darstellung des Stempels, insbesondere eines Rollstempels, in der Stempelposition in Schrägansicht, in vereinfachter, schematischer Darstellung;
- Fig.1c: eine schaubildliche Darstellung des Stempels in Schneidposition mit aktiviertem Betätigungsmittel bzw. aktivierter Schneidvorrichtung, in vereinfachter, schematischer Darstellung;
- Fig.2a: eine Draufsicht auf den Stempel gemäß Fig. 1a, in vereinfachter, schematischer Darstellung;
- Fig.2b: einen Schnittdarstellung des Stempels gemäß den Linien A-A in Fig. 2a, in vereinfachter, schematischer Darstellung;
- Fig.3: eine Schrägansicht der Schnittdarstellung gemäß Fig. 2b, in vereinfachter, schematischer Darstellung;
- Fig.4: einen Schnittdarstellung des Stempels gemäß den Linien B-B in Fig. 1a, in vereinfachter, schematischer Darstellung;
- Fig.5: einen Schnittdarstellung des Stempels gemäß den Linien A-A in Fig. 2a mit aktiviertem Betätigungsmittel bzw. aktivierter Schneidvorrichtung, in vereinfachter, schematischer Darstellung;
- Fig.6: eine schaubildliche Explosionsdarstellung des Schwenkmechanismus samt Lagermittel und Halte- bzw. Rückstellmittel, in vereinfachter, schematischer Darstellung;
- Fig.7: eine schaubildliche Darstellung des Schwenkmechanismus samt fixierter Schneidvorrichtung 2, in vereinfachter, schematischer Darstellung;
- Fig.8: eine schematische Rendering-Darstellung einer im Oberteil des Stempels eingebauten Schneidvorrichtung mit transparent dargestellten Flächen des Oberteils zur besseren Veranschaulichung;
- Fig.9: eine Seitenansicht eines Selbstfärbestempels mit Schneidvorrichtung, in vereinfachter, schematischer Darstellung;
- Fig.10: eine Seitenansicht eines Flash-Stempels mit Schneidvorrichtung, in vereinfachter, schematischer Darstellung;
- Fig.11: eine Seitenansicht eines Rundstempels mit Schneidvorrichtung, in vereinfachter, schematischer Darstellung.

Einführend sei festgehalten, dass in den unterschiedlichen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die beschriebene Figur bezogen und sind bei einer Lageänderung sinngemäß auf die neue Lage zu übertragen.

In den Fig. 1a bis 8 ist ein Ausführungsbeispiel eines Stempels 1, insbesondere eines Roll- bzw. Walzenstempels, mit einer Schneidvorrichtung 2 gezeigt, die an einem Oberteil 3 angeordnet ist und über ein Betätigungsmittel 4 aktivierbar ist, d.h. dass bei Betätigung des Betätigungsmittels 4 die Schneidvorrichtung 2, die in der Ruhestellung im Gehäuse bzw. Oberteil 3 des Stempels 1 versenkt angeordnet ist, aus dem Gehäuse geschoben wird bzw. aus dem Oberteil 3 hervorragt. Das äußere Gehäuse des Oberteils 3 ist bevorzugt einteilig ausgebildet, kann aber auch aus mehreren Teilen, zB zusammensteckbaren Halbschalen etc., gebildet sein. Die Fig. 1c und 5 zeigen die Schneidvorrichtung 2 in aktivierter Position, während die Schneidvorrichtung 2 in den Fig. 1a, 1b, 2a, 2b, 3, 4 und 8 in der Ruheposition dargestellt ist, in der sie vollständig im Inneren des Oberteils 3 des Stempels 1 aufgenommen ist und die Außenfläche des Stempels 1 nicht überragt. Das Betätigungsmittel 4 und die Schneidvorrichtung 2, insbesondere die Öffnung für die Schneidvorrichtung 2, sind an einander gegenüberliegenden Eckbereichen 5, 6 angeordnet und miteinander über einen Schwenkmechanismus 7 (Fig. 2b) verbunden. Die Eckbereiche 5, 6 sind durch den Nahebereich im Übergangsbereich einer Oberseite 8 des Oberteils 3 zu einer daran angrenzenden Seitenfläche 9 gebildet. Das Betätigungsmittel 4 und die Schneidvorrichtung 2 können also an einander gegenüberliegenden Endbereichen der Oberseite 8 des Oberteils 3 angeordnet sein, und/oder an den unmittelbar daran angrenzenden Seitenflächen 9 des Oberteils 3 und/oder direkt in den durch die Oberseite 8 und daran angrenzende Seitenfläche 9 gebildeten Ecken. Es ist aber nicht erforderlich, dass das Betätigungsmittel 4 und die Schneidvorrichtung 2 im Eckbereich 5, 6 an der gleichen Position angeordnet sind. Im gezeigten Ausführungsbeispiel beispielsweise ist das Betätigungsmittel 4 großteils auf der Seitenfläche 9 angeordnet, wogegen die Schneidvorrichtung 2 bzw. die Öffnung großteils im Endbereich der Oberseite angeordnet ist.

Der Oberteil 3 des Stempels 1, insbesondere die Oberseite 8 und/oder die daran angrenzende Seitenfläche 9, dient als Andruck- oder Griffbereich 10 für den Nutzer des Stempels 1 beim Stempelvorgang. Weiters kann am Oberteil 3 des Stempels 1 auch eine zusätzliche Schneidvorrichtung 11 angeordnet sein, die bevorzugt als Brieföffner ausgebildet ist.

In Fig. 1a ist der Stempel 1 in seiner Ruhestellung gezeigt, in der dieser sowohl hinsichtlich des Stempelvorgangs inaktiv ist, als auch das Betätigungsmittel 4 für die Schneidvorrichtung 2, wobei auf der Unterseite des Stempels 1 eine Verschlusskappe 12 angeordnet sein kann. Die optionale, lösbar verbundene Verschlusskappe 12 kann vorzugsweise dazu angeordnet bzw. vorgesehen sein, um ein Austrocknen der Stempelfarbe zu verhindern oder eine Farbauftragsvorrichtung 13 (Fig. 1b) vor Staub und Schmutz zu schützen oder aber um den in der gezeigten Ausführungsform beispielhaft verwendeten Roll- bzw. Walzenstempel standfest auf einer ebenen Fläche, beispielsweise am Arbeitsplatz oder Schreibtisch, aufstellen zu können.

In Fig. 1b ist der Stempel 1 in der Stempelposition ohne Verschlusskappe 12 gezeigt, wobei beim Stempelvorgang das Betätigungsmittel 4 und damit die Schneidvorrichtung 2 inaktiv sind, um Verletzungsgefahren für den Benutzer des Stempels 1 zu vermeiden. Auf der Unterseite des Stempels 1, also auf der zur Oberseite 8 des Oberteils 3 gegenüberliegenden Seite des Stempels 1, ist ein Aufnahmebereich 14 ausgebildet, in dem die Farbauftragsvorrichtung 13 angeordnet ist. Zur Befestigung der Verschlusskappe 12 können am Stempelgehäuse im Bereich der Farbauftragsvorrichtung 13 Befestigungsmittel 15 angeordnet sein. Die Befestigungsmittel 15 am Stempel 1 können dabei bevorzugt durch Vorsprünge oder Vertiefungen ausgebildet sein, die mit gegenteilig ausgebildeten Befestigungsmitteln 16 (Fig. 2b), also gegenteilig ausgebildeten Vertiefungen oder Vorsprüngen, auf der Innenseite der Verschlusskappe korrespondieren. Im gezeigten Ausführungsbeispiel ist das Befestigungsmittel 15 am Stempel 1 als schräg verlaufende Führungsnut ausgebildet, insbesondere 6 derartiger Führungsnute, sodass die Verschlusskappe 12 mit dem bzw. den Befestigungsmitteln 16, die als punktförmige Vorsprünge ausgebildet sind, durch Drehen auf die Unterseite des Stempels 1 schraubbar ist. Genauso können die Befestigungsmittel 15 und 16 aber auch als beispielsweise Schnappmechanismus ausgebildet sein.

Fig. 1c zeigt den Stempel 1 in der bevorzugten Schneidposition mit aktiviertem Betätigungsmittel 4 und aktivierter Schneidvorrichtung 2. Das Betätigungsmittel 4 wird also entlang einer bevorzugt schlitzförmigen Ausnehmung 17 bzw. Öffnung verschoben, wodurch die Schneidvorrichtung 2 in Richtung Oberseite 8 aus einer schlitzförmigen Öffnung 18 verschwenkt oder geschoben wird. In der Schneidposition wird der Stempel 1 in Relation zur Stempelposition um über 90° verschwenkt angeordnet.

Bevorzugt können mit der Schneidvorrichtung 2 auf diese Weise unterschiedlichste Gegenstände 19 geschnitten werden, wie Papier, Pappe, Folien, Verpackungen etc. Beim Aktivieren bzw. Betätigen des Betätigungsmittels 4 schwenkt die Schneidvorrichtung 2 aus dem Oberteil 3 des Stempels 1 in Richtung Oberseite 8 bzw. nach oben heraus, wogegen das Betätigungsmittel 4 in die gegenteilige Richtung verschwenkt, also Richtung Farbauftragsvorrichtung 13 bzw. Unterseite des Stempels 1. Sofern eine Verschlusskappe 12 vorhanden ist, wird diese beim Schneidvorgang bevorzugt aufgesetzt bzw. aufgedreht, insbesondere um zu verhindern, dass der Benutzer beim Schneiden mit der Farbauftragsvorrichtung 13 in Berührung kommt. An dieser Stelle sei festgehalten, dass es auch andere Stempelarten gibt, bei denen auch ohne Verschlusskappe 12 keine Gefahr der Verschmutzung besteht (zB Selbstfärbestempel Fig. 9 und 11).

Fig. 2a zeigt eine Draufsicht auf den erfindungsgemäßen Stempel 1 mit der Schneidvorrichtung 2 und dem Betätigungsmittel 3 und Fig. 2b sowie Fig. 3 einen Schnitt entsprechend den Linien A-A in Fig. 2a.

Bevorzugt ist der Schwenkmechanismus 7 aus zumindest einem Schwenkhebel 20, an dem die Schneidvorrichtung 2 befestigt ist, und dem Betätigungsmittel 4 gebildet. Genauso ist es aber auch möglich, den Schwenkhebel 20 samt Betätigungsmittel 4 einstückig auszubilden. Der Schwenkmechanismus 7, insbesondere der Schwenkhebel 20, weist eine Lagerachse 21 auf, sodass bei Aktivieren bzw. Betätigung des Betätigungsmittels 4 in Richtung Unterseite des Stempels 1 die Schneidvorrichtung 2 in Richtung Oberseite des Stempels 1 verschwenkbar ist. Die Lagerachse 21 ist, wie dargestellt, bevorzugt näher zum Betätigungsmittel 4 als zur Schneidvorrichtung 2 angeordnet. Dadurch wird erreicht, dass die Schneidvorrichtung 2 beim Aktivieren des Betätigungsmittels 4 weiter aus dem Stempel 1 herausschwenkt, d.h., dass ein größerer Verstellweg der Schneidvorrichtung 2 als der Betätigungsweg des Betätigungsmittels 4 geschaffen wird. Selbstverständlich kann die Lagerachse 21 entlang der gesamten, im Inneren des Gehäuses liegenden Länge des Schwenkmechanismus 7 angeordnet sein, beispielsweise näher zur Schneidvorrichtung 2, zB im Mittenbereich des Schwenkmechanismus 7. Je näher die Lagerachse 21 zur Schneidvorrichtung 2 positioniert wird desto geringer ist die Schwenkbewegung der Schneidvorrichtung 2 in Relation zur Schwenkbewegung des Betätigungsmittels 4.

Zur Rückstellung der Schneidvorrichtung 2, insbesondere ins Innere des Stempelgehäuses, also in eine Position, in der die Schneidvorrichtung 2 vorzugsweise nicht über die Außenseite des Oberteils 4 hervorragt, kann ein insbesondere als Rückstellfeder ausgebildetes Halte- bzw. Rückstellmittel 22 angeordnet sein, das einerseits mit dem Gehäuse des Stempels 1 oder einem darin montierten Einsetzelement 23 und andererseits mit dem Schwenkmechanismus 7, insbesondere am Schwenkhebel 20, verbunden ist bzw. verbunden werden kann. Die Verbindung erfolgt bevorzugt über Befestigungsmittel 24, 25. Genauso kann aber auch eines der Befestigungsmittel 24, 25 entfallen und das Halte- bzw. Rückstellmittel 22 an einer Seite fix verbunden sein. Das Halte- bzw. Rückstellmittel 22 ist bevorzugt im Bereich der Schneidvorrichtung 2 am Schwenkmechanismus 7 befestigt, kann aber genauso auch an einer anderen Stelle des Schwenkmechanismus 7 zwischen Lagerachse 21 und Schneidvorrichtung 2 angeordnet sein.

Die Schneidvorrichtung 2 ist am Schwenkhebel 20 bevorzugt starr befestigt. Im gezeigten Ausführungsbeispiel ist der Schwenkhebel 20 gebogen ausgeführt und die Schneidvorrichtung 2 im Wesentlichen rechtwinkelig zum Schwenkhebel 20 angeordnet. Durch die winkelige Ausbildung des Schwenkhebels 20 wird unter anderem erreicht, dass mehr Platz für die Schneidvorrichtung 2, insbesondere das eingesetzte Messer, geschaffen wird. Somit wird die Schneidvorrichtung 2 in Ruheposition vollständig vom Oberteil 3 aufgenommen. Selbstverständlich kann der Schwenkhebel 20 aber auch gerade ausgeführt werden oder mit einem anderen Winkel ausgebildet sein, genauso wie die Schneidvorrichtung 2 auch in einem anderen Winkel zum Schwenkhebel 20 angeordnet sein kann.

Dadurch, dass die Lagerachse 21 an unterschiedlichen Positionen des Schwenkmechanismus 7 angeordnet sein kann und der Schwenkhebel 20 und/oder die Schneidvorrichtung 2 unterschiedlich abgewinkelt sein können und die Position und Kraftwirkung des Halte- bzw. Rückstellmittel 22 ebenfalls variiert werden kann, ist die Schwenkbewegung, der Winkel der Schneidvorrichtung 2 bzw. des Messers und der Kraftaufwand für das Aktivieren des Betätigungsmittels 4 genau dosier- bzw. einstellbar.

Zur besseren Halterung bzw. Führung der Lagerachse 21 können Lagermittel 26a, 26b, insbesondere Lagerschalen, angeordnet sein. Bevorzugt ist das Lagermittel 26b abnehmbar ausgebildet, insbesondere bei einstückiger Ausbildung des Oberteils 3. Bei einer einteiligen Ausbildung des Oberteils 3 wird die schwenkbar angerordnete Lagerachse 21 des Schwenkhebels 20 durch eine teilbare Lagerung mittels der Lagermittel 26a, 26b gelagert, d.h., dass das Lagermittel 26a im Oberteil 3 vorzugsweise einteilig ausgebildet ist, in das die Lagerachse 21 des Schwenkhebels 20 eingelegt werden kann, worauf anschließend das weitere Lagermittel 26b aufgesetzt wird, sodass die Lagerachse 21 vollständig in einer Lagerbuchse aus den beiden Lagermitteln 26a, 26b gelagert ist. Genauso kann das Lagermittel 26b aber auch im Gehäuse des Stempels 1 ausgebildet sein bzw. eine komplette Lageraufnahme im Gehäuse ausgebildet sein, insbesondere bei einer Halbschalen-Ausbildung des Oberteils 3 oder aber mit einem seitlichen Durchbruch zum Einsetzen der Lagerachse 21.

Die optional angeordnete weitere Schneidvorrichtung 11 ist bevorzugt auf der Seitenfläche 9 des Oberteils 3 ausgebildet, insbesondere an der Seitenfläche 9 an der im oberen Bereich die Schneidvorrichtung 2 angeordnet ist. Genauso ist es aber auch möglich, die Schneidvorrichtung 11 auf der Oberseite 8 des Oberteils 3 anzuordnen. Vorzugsweise ist die Schneidvorrichtung 11 durch eine Ausnehmung 27, insbesondere schlitzförmige Ausnehmung 27, im Gehäuse des Oberteils 3 und ein im Inneren des Gehäuses angeordnetes Schneidmittel 28, insbesondere einer Klinge, gebildet. Das Schneidmittel 28 ist vorzugsweise über ein Distanzelement 29 von der Gehäusewand beabstandet positioniert und insbesondere in Richtung der Längserstreckung der schlitzförmigen Ausnehmung 27 schwenkbar angeordnet, bevorzugt horizontal verschwenkbar. Das Schneidmittel 28 wird dabei bevorzugt am optionalen Einsetzelement 23 angeordnet oder aber direkt auf der Innenseite des Oberteils 3 des Stempels 1. Die Fixierung am Einsetzelement 23 oder am Oberteil 3 im Stempelgehäuse erfolgt insbesondere über ein Befestigungsmittel 30, das achsenartig ausgebildet ist und somit eine Verschwenkbewegung ermöglicht. Zur Eingrenzung der Schwenkbewegung des Schneidmittels 28 können Begrenzungsanschläge am Einsetzelement 23 oder auf der Innenseite des Gehäuses angeordnet sein. Die Schneidvorrichtung 11 ist also vorzugsweise als Brieföffner ausgebildet, wobei bei Einschieben eines Kuverts in die Ausnehmung 27 und Durchziehen entlang der Längserstreckung der Ausnehmung 27 das Schneidmittel 28 geringfügig verschwenkt wird und das Kuvert aufschlitzt. Durch die Anordnung des Distanzelements 29 und die schwenkbare Lagerung des Schneidmittels 28 wird ein Verspießen des Schneidmittels 28 verhindert.

Im Gehäuse des Stempels 1 ist im dargestellten Ausführungsbeispiel die Farbauftragsvorrichtung 13 auf der Unterseite des Einsetzelements 23 befestigt. Bevorzugt weist das Einsatzelement 23 hierbei schalenförmige Vorsprünge 31 (Fig. 1b) auf, die Achsfortsätze 32, 33 der Farbauftragsvorrichtung 13, die an einem Achskörper 35 angeformt sind, insbesondere lösbar umfassen. Derartige schalenförmige Vorsprünge 31 können selbstverständlich auch direkt am Gehäuse des Stempels 1, insbesondere am Oberteil 3, angeordnet sein. Einer der beiden Achsfortsätze 32, 33 der Farbauftragsvorrichtung 13, im gezeigten Ausführungsbeispiel der Achsfortsatz 32, weist vorzugsweise einen größeren Durchmesser auf als der andere Achsfortsatz 33 sowie eine Öffnung 34 zum Ein- bzw. Nachfüllen von Farbe auf. Dadurch, dass vorzugsweise der zweite Achsfortsatz 33 verschlossen, der Achskörper 35 hohl ausgebildet und weitere Ausnehmungen 36 im Achskörper 35 angeordnet sind, kann die Farbauftragsvorrichtung 13 von innen auf einfache Weise nachgetränkt bzw. mit Farbe befüllt werden.

Das Einsetzelement 23 kann vorzugsweise das Schneidmittel 28, Distanzelement 29, Vorsprünge 31 und das Befestigungsmittel 25 aufweisen. Auch kann das Halte- bzw. Rückstellmittel 22 direkt am Einsatzelement 23 befestigt oder angeordnet sein. Genauso ist es aber auch möglich, einzelne oder alle dieser Mittel und Elemente im Oberteil 3 auszubilden oder das Einsatzelement 23 komplett wegzulassen. Bei Verwendung des Einsetzelements 23 ist dieses vorzugsweise derart ausgebildet, dass eine Auflagefläche 37 und ein Rastelement 38 am Einsetzelement 23 vorgesehen sind, wobei im bzw. am Oberteil 1 eine Auflagefläche 39 und eine Rastfläche 40 ausgebildet sind. Bei Anliegen der Auflagefläche 37 an der Auflagefläche 39 verrastet das Rastelement 38 mit der Rastfläche 40. Bevorzugt ist das Einsetzelement 23 somit über die Auflageflächen 37, 39 gegen eine Verschiebung in den Aufnahmebereich 14 gehaltert und über die Rastverbindung bzw. das Rastelement 38, das insbesondere als Rastnase ausgebildet ist, gegen eine Verschiebung in Richtung Unterseite des Stempels 1. Das Rastelement 38 ist bevorzugt lösbar ausgebildet.

Fig. 5 zeigt die Schneidvorrichtung 2 und das Betätigungsmittel 4 in aktivierter bzw. betätigter Position. Beispielhaft kann die Schwenkbewegung aus der Zusammenschau der Fig. 2b und Fig. 5 entnommen werden. Die Kraftwirkung des Halte- bzw. Rückstellmittels 22 wirkt im Wesentlichen bevorzugt entgegengesetzt zur Schwenkrichtung der Schneidvorrichtung 2. Durch eine derartige Lösung der Schwenkbewegung und Rückstellung wird erreicht, dass die Schneidvorrichtung 2 beim Schneiden auf einem Gegenstand 19 die Andruckkraft entgegen der Rückstellkraft des Halte- bzw. Rückstellmittels 22 wirkt und somit vorzugsweise die Schneidvorrichtung 2 in ihrer betätigten Position gehalten wird, wodurch der Kraftaufwand zum Betätigen bzw. Betätigt-Halten des Betätigungsmittels 4 reduziert ist bzw. verringert werden kann.

Bei Betätigen bzw. Aktivieren des Betätigungsmittels 4, also bei Verschieben des Betätigungsmittels 4 entlang der schlitzförmigen Ausnehmung 17 (besser in Fig. 1c ersichtlich) verschwenkt die Schneidvorrichtung 2 in entgegengesetzter Richtung. Vorzugsweise ist am Schwenkmechanismus 7 bzw. am Schwenkhebel 20 eine Anlagefläche 41a vorgesehen, die insbesondere bei ausgefahrener bzw. aktivierter Schneidvorrichtung 2 an einer Innenseite 41b des Oberteils 3, insbesondere der Oberseite 8 im inneren des Stempels 1, zur Anlage kommt und die Schneidvorrichtung 2 vor einem weiteren Verschwenken nach außen begrenzt. Weiters kann durch eine Anschlagfläche 42, die im Endbereich der schlitzförmigen Öffnung 18 gebildet ist, die Schneidvorrichtung 2 entgegen der Druckkraft beim Schneiden begrenzen. Damit kann der Schneidvorrichtung 2 zusätzliche Stabilität verliehen werden.

Fig. 6 und 7 zeigen den Schwenkmechanismus 7 ohne Komponenten des Stempels 1, wobei Fig. 6 eine Explosionsdarstellung des Schwenkmechanismus 7 samt den daran bevorzugt angeordneten Teilen, wie dem Lagermittel 26b und dem Halte- bzw. Rückstellmittel 22, zu entnehmen ist und Fig. 7 den Schwenkmechanismus 7 mit befestigtem Schwenkhebel 20 und Schneidvorrichtung 2 darstellt.

Der Schwenkmechanismus 7 besteht vorzugsweise aus dem Schwenkhebel 20 und dem Betätigungsmittel 4, wobei er selbstverständlich auch zusätzliche Teile aufweisen bzw. anders oder in zusätzliche Teile unterteilt sein kann. Ebenso ist eine einstückige Ausbildung möglich. Am Schwenkmechanismus 7 bzw. Schwenkhebel 20 ist in einem Endbereich 43 die Schneidvorrichtung 2 und im entgegengesetzten Endbereich 44 das Betätigungsmittel 4 angeordnet. Insbesondere bei zwei oder mehrteiliger Ausbildung des Schwenkmechanismus 7 weist der Schwenkhebel 20 im Endbereich 44 auf der Stirnseite bevorzugt eine Ausnehmung bzw. Öffnung 45 auf und auf einer Seitenfläche 46 oder auf einer Oberseite 47 oder Unterseite 48 eine weitere Ausnehmung 49, wobei die Öffnung 45 mit der Ausnehmung 49 verbunden ist. Bei dieser bevorzugten Ausbildung ist durch die Anordnung der Öffnung 45 und Ausnehmung 49 an unterschiedlichen Seiten des Schwenkhebels 20 bzw. durch die winkelig zueinander gerichteten Öffnungen/Ausnehmungen eine Rastkante 50 ausgebildet. Dadurch, dass das Betätigungsmittel 4 vorzugsweise einen Fortsatz 51 aufweist, an dem ein Rastelement 52 angeordnet sein kann, wird eine einfache Verbindung mit dem Schwenkhebel 20 ermöglicht. Hierbei wird der Fortsatz 51 des Betätigungselements 4 in die Öffnung 45 eingesteckt, wobei der Fortsatz 51 bis an die angrenzende Ausnehmung 49 geschoben wird, sodass der Rastfortsatz bzw. das Rastelement 52 an der Rastkante 50 einrastet und somit das Betätigungsmittel 4 mit dem Schwenkhebel 20 verbunden ist. Selbstverständlich ist es auch möglich, das Betätigungsmittel 4 auf andere Weise mit dem Schwenkhebel 20 zu verbinden, beispielsweise durch Verkleben, wobei diesfalls die Ausnehmung 49 und das Rastelement 52 entfallen können. Genauso ist es auch möglich, dass der Fortsatz 51 nicht am Betätigungsmittel 4 sondern am Schwenkhebel 20 ausgebildet ist. Diesfalls ist das Betätigungsmittel 4 insbesondere durch den Betätigungsknopf gebildet, wobei auch bei einer derartigen Lösung vorzugsweise am Betätigungsknopf und am Fortsatz 51 Rastelemente ausgebildet sind oder die Verbindung des Betätigungsmittels 4 zum Schwenkhebel 20 über Verklebung realisiert sein kann.

Die am Schwenkhebel 20 angeordnete Lagerachse 21 ist, wie besser aus Fig. 7 ersichtlich, bevorzugt in der hinteren Hälfte des Schwenkmechanismus 7 angeordnet, insbesondere im Bereich zwischen der Mitte des Schwenkmechanismus 7 und dem Endbereich des Betätigungsmittels 4 bzw. der Betätigungsfläche für den Benutzer. Die Lagerachse 21 ist in einem Winkel von im Wesentlichen 90° zum längsverlauf des Schwenkhebels 20 ausgebildet und weist bevorzugt eine runde Querschnittsform auf. Zur Aufnahme von Vorsprüngen 53 der Lagerachse 21 ist das Lagermittel 26a, 26b vorgesehen. Bevorzugt ist eines der Lagermittel 26a als Lagerschale bzw. Teilschale, insbesondere Halbschale, ausgebildet und im Oberteil 3 des Stempel 1 angeordnet (Fig. 2b) und das zweite Lagermittel 26b, ebenfalls als Teilschale, insbesondere Halbschale, ausgebildet, die zur besseren Montage nachträglich eingesetzt werden kann. Zur Fixierung des Lagermittels 26b weist dieses Fixiermittel 54, insbesondere einen Vorsprung, auf. Selbstverständlich ist es auch möglich, beide Lagermittel 26a, 26b im Stempel 1 vorzusehen oder beide herausnehmbar auszubilden. Ebenso ist es möglich, anstatt von Teil- bzw. Halbschalen eine Lagerschale im Oberteil 3 des Stempels 1 auszubilden, die die Vorsprünge 53 der Lagerachse 21 großteils (bis auf eine Einschuböffnung) oder vollständig umfasst.

Die im vorderen Bereich des Schwenkmechanismus 7 bzw. Schwenkhebels 20 angeordnete Schneidvorrichtung 2 ist vorzugsweise lösbar mit dem Schwenkhebel 20 verbunden. Der Schwenkhebel 20 weist hierzu bevorzugt eine Ausnehmung 55 auf, in die die Schneidvorrichtung 2 eingesetzt oder eingeschoben werden kann und weiters ein Rastmittel 56, das mit einem Rastaufnahme 57 auf der Schneidvorrichtung 2, insbesondere einer Ausnehmung, in Eingriff steht bzw. verbunden ist. Das Rastmittel 56 weist vorzugsweise ein bewegliches Element 58 mit einem Vorsprung 59 (Fig. 2b) auf. Weiters können in der Ausnehmung 55 Führungs- bzw. Begrenzungsmittel 60 angeordnet sein. Dadurch kann eine fixe Anordnung der Schneidvorrichtung 2 im Schwenkhebel 20 erreicht werden, sodass diese in ihrer Lage Position im Schwenkhebel 20 fixiert ist.

Bevorzugt haltert das bewegliche Element 58 über den Vorsprung 59 die Schneidvorrichtung 2 insbesondere an der Rastaufnahme 57. Dadurch kann die Schneidvorrichtung 2 vor dem Herausfallen entgegen der Einschubrichtung des der Schneidvorrichtung 2 in den Schwenkhebel 20 gesichert sein. Die Schneidvorrichtung 2 kann vorzugsweise derart gewechselt werden, dass der Vorsprung 59 aus der Rastaufnahme 57 geschoben wird. Die Ausnehmung 55 ist im gezeigten Ausführungsbeispiel an der Oberseite 47 im vorderen Bereich des Schwenkhebels 20 angeordnet. Genauso kann sie aber auch direkt im Endbereich 43 auf der Stirnseite des Schwenkhebels 20 angeordnet sein. Auch können die Haltemechanismen für die Schneidvorrichtung 2 im Schwenkhebel 20 anders ausgeführt sein und/oder die Schneidvorrichtung 2 unlösbar mit dem Schwenkhebel 20 verbunden sein, beispielsweise durch Verkleben. Beim Verkleben können das Rastmittel 56, die Rastaufnahme 57, das bewegliche Element 58 samt Vorsprung 59 sowie Führungs- bzw. Begrenzungsmittel 60 auch entfallen.

Wie dargestellt, kann der Schwenkhebel 20 in seiner Längserstreckung gebogen ausgebildet sein. Genauso kann er aber auch gerade ausgeführt sein, oder aber mehrere Bugkanten aufweisen oder bogenförmig ausgebildet sein. Bevorzugt weist der Schwenkhebel 20 aber die Anlagefläche 41a auf, die insbesondere als Anlagefläche 41a im inneren des Stempels 1 dient. Durch das Anliegen der Anlagefläche 41a an der Innenseite des Oberteils 3 des Stempels 1 ist bei Aktivieren bzw. Betätigen des Betätigungsmittels 4 die Schwenkbewegung begrenzt. Bei Vorsehen der Anlagefläche 41a wird nicht nur die maximale Ausfahrweite der Schneidvorrichtung 2 begrenzt, sondern auch eine stärkere Stabilität erreicht, insbesondere beim Schneiden eines Gegenstands 19 (wie in Fig. 1c dargestellt), weil hier durch das Niederdrücken des Nutzers eine erhöhte Krafteinwirkung auf den Schwenkmechanismus 7 bzw. Schwenkhebel 20 vorliegt.

Das Befestigungsmittel 24 für das Halte- bzw. Rückstellmittel 22 ist bevorzugt im vorderen Bereich auf der Unterseite 48 des Schwenkmechanismus 7 bzw. Schwenkhebels 20 angebracht. Selbstverständlich kann das Befestigungsmittel 24 auch in anderen Bereichen des Schwenkhebels 20 angebracht sein, beispielsweise an den Seitenflächen 46 oder der Oberseite 47. Bevorzugt ist das Halte- bzw. Rückstellmittel 22 als federndes Element, insbesondere eine Zugfeder, gebildet. Genauso kann das Halte- bzw. Rückstellmittel 22 aber auch als Druckfeder ausgebildet und beispielsweise an der Oberseite 47 des Schwenkhebels 20 angeordnet bzw. befestigt sein. Das Halte- bzw. Rückstellmittel 22 kann aber auch im Endbereich 44 angeordnet sein, wobei im Endbereich 44 eine entgegengesetzte Krafteinwirkung zu jenen im Endbereich 43 vorliegt und diesfalls ein Halte- bzw. Rückstellmittel 22 verwendet wird, bei dem die Zugkraft von oben und/oder Druckkraft von unten wirkt bzw. vorliegt. Das Halte- bzw. Rückstellmittel 22 kann bei einer derartigen Ausführung beispielsweise als nach oben gerichtete Zugfeder bzw. von unten wirkende Druckfeder ausgebildet ist.

Fig. 8 zeigt zur besseren Veranschaulichung der bevorzugten Anordnung und Ausbildung der Schneidvorrichtung 2 eine Rendering-Darstellung einer im Oberteil des Stempels 1 eingebauten Schneidvorrichtung 2, wobei insbesondere Teilflächen des Oberteils 3 transparent dargestellten sind und die Schneidvorrichtung 2 in ihrer Ausgangs- bzw. in inaktiver Position gezeigt ist, in der die Schneidvorrichtung 2 vollständig im Gehäuse des Stempels 1 versenkt angeordnet ist.

Grundsätzlich kann gesagt werden, dass der Stempel 1 mit Schneidvorrichtung 2 derart funktioniert, dass durch Schieben des Betätigungselements 4 von seiner Ruhestellung, gemäß Figur 1a, in seine Aktivierungsstellung, gemäß Fig. 1c, der Schwenkhebel 20 über die Lagerachse 21 verschwenkt wird, sodass die am Schwenkhebel 20 befestigte Schneidvorrichtung 2 aus dem Oberteil 3 nach außen geschwenkt wird. Wird die Schneidvorrichtung 2 nicht mehr benötigt, so kann das Betätigungselement 4 losgelassen werden, sodass aufgrund des Halte- bzw. Rückstellelements 22 die Schneidvorrichtung 2 in das Innere des Oberteils 3 gezogen wird, wodurch aufgrund der Lagerachse 21 das Betätigungselement 4 in die Ruhestellung geschwenkt wird.

Fig. 9 bis 11 zeigen andere Ausführungsformen von Stempeln 1 mit aktivierter Schneidvorrichtung 2 bzw. betätigtem Betätigungsmittel 4. Die erfindungsgemäße Schneidvorrichtung 2 kann bei unterschiedlichsten Stempeln 1 ausgebildet bzw. vorgesehen sein, nämlich sowohl bei unterschiedlichen Stempelarten, wie Selbstfärbe-Stempeln 1 (Fig. 9, Fig. 11), Pre-Ink-Stempeln 1, insbesondere Flash-Stempel 1 (Fig. 10), Rollstempel (Fig. 1b) usw., als auch Stempeln 1 in unterschiedlichen Bauformen, wie rechteckige oder quadratische Stempel 1 (Fig. 9, Fig. 10), ovale oder runde Stempel 1 (Fig. 11).

Die unterschiedlichen Arten und Bauformen der Stempel 1 weisen bevorzugt im oberen Endbereich die Oberseite 8 des Oberteils 3 auf und im gegenüberliegenden Endbereich bzw. im Aufnahmebereich 14 die Farbauftragsvorrichtung 13, wobei die Schneidvorrichtung 2 samt Schwenkmechanismus 7 bevorzugt im oberen Endbereich angeordnet ist.

Die Anwendung der Schneidvorrichtung 2 des Stempels 1, bei dem die Schneidvorrichtung 2 und ein Betätigungsmittel 4 im Oberteil 3 bewegungsverbunden angeordnet werden und vorzugsweise eine Verschlusskappe 12 zum Verschließen der Farbauftragsvorrichtung 13 am Stempel 1 befestigt wird, erfolgt derart, dass bei Aktivieren bzw. Betätigen des Betätigungsmittels 4 dieses entgegen der Bewegungsrichtung der Schneidvorrichtung 2 verschwenkt wird, wobei das Betätigungsmittel 4 in Richtung Verschlusskappe 12 oder Farbauftragsvorrichtung 13 geschwenkt wird, wobei bei deaktiviertem Betätigungsmittel 4 dieses über ein Halte- bzw. Rückstellmittel 22 in die Ausgangsposition, in der die Schneidvorrichtung 2 im Inneren des Oberteils 3 angeordnet ist, rückgestellt wird.

Abschließend wird darauf hingewiesen, dass die Beschreibung großteils vorrichtungstechnisch abgefasst ist, wobei sämtliche vorrichtungstechnischen Merkmale sinngemäß auch auf eine verfahrenstechnische Abfassung umzulegen sind.

Der Ordnung halber wird zudem auch darauf hingewiesen, dass die Erfindung nicht auf die dargestellten Ausführungsvarianten beschränkt ist, sondern weitere Ausbildungen und Aufbauten beinhalten kann.

## Patentansprüche

1. Stempel (1) mit einer Schneidvorrichtung (2), mit einem an einem äußeren Gehäuse eines Oberteils (3) angeordneten Griffbereich (10), und mit einem Aufnahmebereich (14), in dem eine Farbauftragsvorrichtung (13) angeordnet ist, wobei die Schneidvorrichtung (2) und ein zugehöriges Betätigungsmittel (4) am Oberteil (3) angeordnet sind und das Betätigungsmittel (4) zum Aktivieren und/oder Arretieren der Schneidvorrichtung (2) ausgebildet ist, **dadurch gekennzeichnet, dass** das Betätigungsmittel (4) und die Schneidvorrichtung (2) an einander gegenüberliegenden Eckbereichen (5, 6) des Oberteils (3) angeordnet und miteinander über einen Schwenkmechanismus (7) verbunden sind.

2. Stempel (1) nach Anspruch 1, **dadurch gekennzeichnet, dass** der Schwenkmechanismus (7) aus zumindest einem Schwenkhebel (20), an dem die Schneidvorrichtung (2) befestigt ist, und dem Betätigungsmittel (4) gebildet ist.

3. Stempel (1) nach Anspruch 1 oder 2, **dadurch gekennzeichnet, dass** die Schneidvorrichtung (2) starr am Schwenkhebel (20) befestigt ist.

4. Stempel (1) nach einem der vorhergehenden Ansprüche, **dadurch gekennzeichnet, dass** der Schwenkhebel (20) eine Öffnung (45) zur Aufnahme des Betätigungsmittels (4) aufweist.

5. Stempel (1) nach einem der vorhergehenden Ansprüche, **dadurch gekennzeichnet, dass** das Betätigungsmittel (4) oder der Schwenkhebel (20) einen Fortsatz (51) aufweist, an dem ein Rastelement (52) zum Verbinden des Betätigungsmittels (4) mit dem Schwenkhebel (20) angeordnet ist.

6. Stempel (1) nach einem der vorhergehenden Ansprüche, **dadurch gekennzeichnet, dass** der Schwenkhebel (20) eine Ausnehmung (49) aufweist, die mit der Öffnung (45) des Schwenkhebels (20) zur Bildung einer Rastkante (50) für das Rastelement (52) des Betätigungsmittels (4) verbunden ist.

7. Stempel (1) nach einem der vorhergehenden Ansprüche, **dadurch gekennzeichnet, dass** der Schwenkmechanismus (7), insbesondere der Schwenkhebel (20), eine Lagerachse (21) zur Lagerung im Oberteil (3) aufweist, die zwischen dem Betätigungsmittel (4) und der Schneidvorrichtung (2) angeordnet ist, wobei die Lagerachse (21) bevorzugt in der hinteren Hälfte des Schwenkmechanismus (7) angeordnet ist, also jener, in der das Bestätigungsmittel (4) angeordnet ist.

8. Stempel (1) nach einem der vorhergehenden Ansprüche, **dadurch gekennzeichnet, dass** zur Befestigung und Lagerung des Schwenkhebels (20) am Oberteil (3) ein Lagermittel (26a, 26b) angeordnet bzw. einsetzbar ist.

9. Stempel (1) nach einem der vorhergehenden Ansprüche, **dadurch gekennzeichnet, dass** die Schneidvorrichtung (2) bzw. der Schwenkhebel (20) über ein Halte- bzw. Rückstellmittel (22), insbesondere eine Rückstellfeder, entgegen der Betätigungsposition in der Ausgangsstellung gehalten ist.

10. Stempel (1) nach einem der vorhergehenden Ansprüche, **dadurch gekennzeichnet, dass** das Halte- bzw. Rückstellmittel (22) für den Schwenkhebel (20) im Oberteil (3) oder an einem Einsetzelement (23) befestigt ist.

11. Stempel (1) nach einem der vorhergehenden Ansprüche, **dadurch gekennzeichnet, dass** der Schwenkhebel (20) ein Befestigungsmittel (24) zur Befestigung des Halte- bzw. Rückstellmittels (22) aufweist, das bevorzugt auf der Unterseite (48) des Schwenkhebels (20) angeordnet ist.

12. Stempel (1) nach einem der vorhergehenden Ansprüche, **dadurch gekennzeichnet, dass** der Stempel (1) als Rollstempel, Selbstfärbestempel, Flash-Stempel oder Pre-Ink-Stempel (1) ausgebildet ist, wobei der Stempel (1), insbesondere der Oberteil (3), bevorzugt eine im Wesentlichen rechteckige, quadratische, ovale oder runde Querschnittsform aufweist.

13. Stempel (1) nach einem der vorhergehenden Ansprüche, **dadurch gekennzeichnet, dass** am Einsetzelement (23) eine Walze oder Rolle zum Aufbringen von Farbe, insbesondere in Form von Buchstaben, Symbolen oder Bildern, angeordnet ist.

14. Stempel (1) nach einem der vorhergehenden Ansprüche, **dadurch gekennzeichnet, dass** im Oberteil (3) eine weitere Schneidvorrichtung (11) angeordnet ist, die eine schlitzförmige Ausnahme (27), vorzugsweise zum Öffnen von Briefen, aufweist.

15. Stempel (1) nach einem der vorhergehenden Ansprüche, **dadurch gekennzeichnet, dass** am Oberteil (3) oder im Aufnahmebereich (14) eine Verschlusskappe (12) zur Abdeckung der Farbauftragsvorrichtung (13) befestigbar ist.

16. Stempel (1) nach einem der vorhergehenden Ansprüche, **dadurch gekennzeichnet, dass** die Rahmenstruktur des Gehäuse des Oberteils (3) einstückig ausgebildet ist.

17. Verfahren zur Anwendung einer Schneidvorrichtung (2) eines Stempels (1), wobei die Schneidvorrichtung (2) und ein Betätigungsmittel (4) im Oberteil (3) des Stempels (1) bewegungsverbunden angeordnet werden und vorzugsweise eine Verschlusskappe (12) zum Verschließen einer Farbauftragsvorrichtung (13) am Stempel (1) befestigt wird, **dadurch gekennzeichnet, dass** bei Aktivieren des Betätigungsmittels (4) dieses entgegen der Bewegungsrichtung der Schneidvorrichtung (2) verschwenkt wird, wobei das Betätigungsmittel (4) in Richtung Verschlusskappe (12) oder Farbauftragsvorrichtung (13) geschwenkt wird, wobei bei deaktiviertem Betätigungsmittel (4) dieses über ein Halte- bzw. Rückstellmittel (22) in die Ausgangsposition, in der die Schneidvorrichtung (2) im Inneren des Oberteils (3) angeordnet ist, rückgestellt wird.

18. Verfahren nach Anspruch 17, **dadurch gekennzeichnet, dass** der Stempel (1) nach einem der Ansprüche 1 bis 16 ausgebildet wird.

## Claims

1. Stamp (1) with a cutting device (2), a grip area (10) arranged on an outer housing of a top part (3), and a receiving area (14), in which an ink application device (13) is arranged, whereby the cutting device (2) and an associated actuating mechanism (4) are arranged on the top part (3) and the actuating mechanism (4) is designed for activating and/or locking the cutting device (2), **characterized in that** the actuating mechanism (4) and the cutting device (2) are arranged at opposite corner regions (5, 6) of the top part (3) and connected to each other via a pivoting mechanism (7).

2. Stamp (1) according to claim 1, **characterized in that** the pivoting mechanism (7) is formed from at least one pivot lever (20), to which the cutting device (2) is attached, and the actuating mechanism (4).

3. Stamp (1) according to claim 1 or 2, **characterized in that** the cutting device (2) is rigidly attached to the pivot lever (20).

4. Stamp (1) according to any one of the preceding claims, **characterized in that** the pivot lever (20) comprises an opening (45) for receiving the actuating mechanism (4).

5. Stamp (1) according to any one of the preceding claims, **characterized in that** the actuating mechanism (4) or the pivot lever (20) comprises an extension (51) on which a latching element (52) for connecting the actuating mechanism (4) to the pivoting lever (20) is arranged.

6. Stamp (1) according to any one of the preceding claims, **characterized in that** the pivot lever (20) comprises a recess (49) which is connected to the opening (45) of the pivot lever (20) to form a latching edge (50) for the latching element (52) of the actuating mechanism (4).

7. Stamp (1) according to any one of the preceding claims, **characterized in that** the pivoting mechanism (7), in particular the pivot lever (20), comprises a bearing axle (21) for mounting in the top part (3), which is arranged between the actuating mechanism (4) and the cutting device (2), whereby the bearing axle (21) is preferably arranged in the rear half of the pivoting mechanism (7), i.e. that half in which the actuating mechanism (4) is arranged.

8. Stamp (1) according to any one of the preceding claims, **characterized in that** a bearing means (26a, 26b) is arranged or can be inserted for fastening and mounting the pivot lever (20) on the top part (3).

9. Stamp (1) according to any one of the preceding claims, **characterized in that** the cutting device (2) or the pivot lever (20) is held in the starting position against the actuating position via a retaining or return mechanism (22), in particular a return spring.

10. Stamp (1) according to any one of the preceding claims, **characterized in that** the retaining or return mechanism (22) for the pivot lever (20) is attached in the top part (3) or on an insertion element (23).

11. Stamp (1) according to any one of the preceding claims, **characterized in that** the pivoting lever (20) comprises a fastening means (24) for fastening the retaining or return mechanism (22), which is preferably arranged on the underside (48) of the pivoting lever (20).

12. Stamp (1) according to any one of the preceding claims, **characterized in that** the stamp (1) is designed as a roller stamp, self-inking stamp, flash stamp or pre-ink stamp (1), whereby the stamp (1), in particular the top part (3), preferably has a substantially rectangular, square, oval or round cross-sectional shape.

13. Stamp (1) according to any one of the preceding claims, **characterized in that** a roller or roll for applying ink, in particular in the form of letters, symbols or images, is arranged on the insertion element (23).

14. Stamp (1) according to any one of the preceding claims, **characterized in that** a further cutting device (11) is arranged in the top part (3), which comprises a slit-shaped cutout (27), preferably for opening letters.

15. Stamp (1) according to any one of the preceding claims, **characterized in that** a closure cap (12) for covering the ink application device (13) can be attached to the top part (3) or in the receiving area (14).

16. Stamp (1) according to any one of the preceding claims, **characterized in that** the frame structure of the housing of the top part (3) is formed in one piece.

17. Method for using a cutting device (2) of a stamp (1), whereby the cutting device (2) and an actuating mechanism (4) are arranged in the top part (3) of the stamp (1) so as to move synchronously, and preferably a closure cap (12) for sealing an ink application device (13) is attached to the stamp (1), **characterized in that** when the actuating mechanism (4) is activated, the same is pivoted against the direction of movement of the cutting device (2), wherein the actuating mechanism (4) is pivoted in the direction of the closure cap (12) or ink application device (13), wherein, when the actuating mechanism (4) is deactivated, the same is returned via a retaining or return mechanism (22) into the starting position in which the cutting device (2) is arranged inside the top part (3).

18. Method according to claim 17, **characterized in that** the stamp (1) is formed according to one of claims 1 to 16.

## Revendications

1. Tampon (1) avec un dispositif de découpe (2), avec une zone de préhension (10) disposée sur un boîtier extérieur d'une partie supérieure (3), et avec une zone de réception (14) dans laquelle est disposé un dispositif d'application d'encre (13), le dispositif de coupe (2) et un moyen d'actionnement (4) associé étant disposés sur la partie supérieure (3) et le moyen d'actionnement (4) est conçu pour activer et/ou bloquer le dispositif de coupe (2), **caractérisé en ce que** le moyen d'actionnement (4) et le dispositif de coupe (2) sont disposés sur des zones d'angle opposées (5, 6) de la partie supérieure (3) et sont reliés entre eux par un mécanisme pivotant (7).

2. Tampon (1) selon la revendication 1, **caractérisé en ce que** le mécanisme pivotant (7) est constitué d'au moins un levier pivotant (20) auquel est fixé le dispositif de coupe (2) et du moyen d'actionnement (4).

3. Tampon (1) selon la revendication 1 ou 2, **caractérisé en ce que** le dispositif de coupe (2) est fixé de manière rigide au levier pivotant (20).

4. Tampon (1) selon l'une des revendications précédentes, **caractérisé en ce que** le levier pivotant (20) comporte une ouverture (45) destinée à recevoir le moyen d'actionnement (4).

5. Tampon (1) selon l'une des revendications précédentes, **caractérisé en ce que** le moyen d'actionnement (4) ou le levier pivotant (20) comporte un prolongement (51) sur lequel est disposé un élément de verrouillage (52) pour relier le moyen d'actionnement (4) au levier pivotant (20).

6. Tampon (1) selon l'une des revendications précédentes, **caractérisé en ce que** le levier pivotant (20) présente un évidement (49) qui est relié à l'ouverture (45) du levier pivotant (20) en vue de la formation d'une arête de verrouillage (50) pour l'élément de verrouillage (52) du moyen d'actionnement (4).

7. Tampon (1) selon l'une des revendications précédentes, **caractérisé en ce que** le mécanisme pivotant (7), en particulier le levier pivotant (20), comporte un axe de palier (21) destiné à être logé dans la partie supérieure (3) et disposé entre le moyen d'actionnement (4) et le dispositif de coupe (2), l'axe de palier (21) étant de préférence disposé dans la moitié arrière du mécanisme pivotant (7), c.-à-d. celle dans laquelle est disposé le moyen de confirmation (4).

8. Tampon (1) selon l'une des revendications précédentes, **caractérisé en ce qu'**un moyen de support (26a, 26b) est disposé ou peut être inséré en vue de la fixation et du support du levier pivotant (20) sur la partie supérieure (3).

9. Tampon (1) selon l'une des revendications précédentes, **caractérisé en ce que** le dispositif de découpe (2) ou le levier pivotant (20) est maintenu dans la position initiale à l'opposé de la position d'actionnement par un moyen de retenue ou de rappel (22), en particulier un ressort de rappel.

10. Tampon (1) selon l'une des revendications précédentes, **caractérisé en ce que** le moyen de retenue ou de rappel (22) pour le levier pivotant (20) est fixé dans la partie supérieure (3) ou sur un élément de mise en place (23).

11. Tampon (1) selon l'une des revendications précédentes, **caractérisé en ce que** le levier pivotant (20) comporte un moyen de fixation (24) en vue de la fixation du moyen de retenue ou de rappel (22), qui est disposé de préférence sur la face inférieure (48) du levier pivotant (20).

12. Tampon (1) selon l'une des revendications précédentes, **caractérisé en ce que** le tampon (1) est conçu comme un tampon roulant, un tampon à encrage automatique, un tampon flash ou un tampon pré-encré (1), le tampon (1), en particulier la partie supérieure (3), présentant de préférence une forme en coupe transversale principalement rectangulaire, carrée, ovale ou ronde.

13. Tampon (1) selon l'une des revendications précédentes, **caractérisé en ce qu'**un tambour ou un rouleau est disposé sur l'élément de mise en place (23) en vue de l'application de l'encre, en particulier sous forme de lettres, de symboles ou d'images.

14. Tampon (1) selon l'une des revendications précédentes, **caractérisé en ce qu'**un autre dispositif de découpe (11) est disposé dans la partie supérieure (3), et comporte un évidement en forme de fente (27), destiné de préférence à l'ouverture de lettres.

15. Tampon (1) selon l'une des revendications précédentes, **caractérisé en ce qu'**un capuchon de fermeture (12) destiné à recouvrir le dispositif d'application d'encre (13) peut être fixé sur la partie supérieure (3) ou dans la zone de réception (14).

16. Tampon (1) selon l'une des revendications précédentes, **caractérisé en ce que** la structure de cadre du boîtier de la partie supérieure (3) est réalisée en une seule pièce.

17. Procédé destiné à l'utilisation d'un dispositif de découpe (2) d'un tampon (1), dans lequel le dispositif de découpe (2) et un moyen d'actionnement (4) sont raccordés de manière mobile dans la partie supérieure (3) du tampon (1), et un capuchon de fermeture (12) est de préférence fixé sur le tampon (1) pour fermer un dispositif d'application d'encre (13), **caractérisé en ce que**, lors de l'activation du moyen d'actionnement (4), celui-ci pivote dans le sens opposé au sens de déplacement du dispositif de découpe (2), le moyen d'actionnement (4) étant pivoté en direction du capuchon de fermeture (12) ou du dispositif d'application d'encre (13), le moyen d'actionnement (4) étant ramené, lorsqu'il est désactivé, par un moyen de retenue ou de rappel (22) dans la position initiale dans laquelle le dispositif de découpe (2) est disposé à l'intérieur de la partie supérieure (3).

18. Procédé selon la revendication 17, **caractérisé en ce que** le tampon (1) est conçu selon l'une des revendications 1 à 16.
